# EUROPÄISCHE PATENTSCHRIFT

(11) **EP 1 540 246 B1**
(45) Veröffentlichungstag und Bekanntmachung des Hinweises auf die Patenterteilung: **26.07.2006**
(21) Anmeldenummer: 03798132.1
(22) Anmeldetag: 27.08.2003
(51) Int. Cl.: F22B 1/28, B08B 3/00, A47L 11/34

(54) **REINIGUNGSGER T**
CLEANING APPLIANCE
APPAREIL DE NETTOYAGE

(30) Priorität: 20.09.2002 DE 10245012
(43) Veröffentlichungstag der Anmeldung: 15.06.2005
(73) Patentinhaber: Alfred Kärcher GmbH & Co. KG, 71364 Winnenden (DE)
(72) Erfinder: BECK, Bernhard, 70563 Stuttgart (DE); KOPKA, Kerstin, 71332 Waiblingen (DE)
(74) Vertreter: Karrais, Martin
(86) Internationale Anmeldenummer: PCT/EP2003/009467
(87) Internationale Veröffentlichungsnummer: WO 2004/029509

(56) Entgegenhaltungen:
- EP-A- 0 616 907
- US-A- 2 785 272
- US-A- 2 886 689

## Beschreibung

Die Erfindung betrifft ein Reinigungsgerät mit einem Gehäuse, das einen Dampferzeuger umgibt, wobei der Dampferzeuger einen elektrisch beheizbaren Dampfkessel umfaßt zur Erzeugung von Dampf, der auf eine zu reinigende Fläche aufbringbar ist, sowie ein Wärmeisolationsteil, das den Dampfkessel zumindest bereichsweise umgibt.

Derartige Reinigungsgeräte kommen zur Reinigung unterschiedlichster Flächen, insbesondere von Hartflächen, beispielsweise zur Reinigung von Bodenflächen zum Einsatz. Sie umfassen einen Dampferzeuger mit einem elektrisch beheizbaren Dampfkessel zum Verdampfen eines flüssigen Reinigungsmittels, beispielsweise zum Verdampfen von Wasser. Der so erzeugte Dampf kann auf die zu reinigende Fläche aufgebracht werden.

Der elektrisch beheizbare Dampfkessel führt während des Betriebes des Reinigungsgerätes zu einer erheblichen Erwärmung des Innenraumes des Gehäuses. Dies kann eine Beschädigung sonstiger mechanischer oder elektrischer Komponenten des Reinigungsgerätes zur Folge haben. Zur Vermeidung unzulässig hoher Temperaturen im Gehäuseinnenraum ist es deshalb üblich, den Dampfkessel mit einer Isoliermatte zu umwickeln. Die damit erzielbare thermische Isolation des Dampfkessels ist allerdings begrenzt.

Aus der US-A-2,785,272 ist ein Reinigungsgerät bekannt mit den eingangs genannten Merkmalen, bei dem der Zwischenraum zwischen dem Dampfkessel und dem Gehäuse mit einem thermischen Isolationsmaterial gefüllt ist.

In der Offenlegungsschrift EP-A-0 616 907 wird ein Reinigungsgerät beschrieben, bei dem ein separates Gehäuse entfällt, statt dessen ist der Dampfkessel selbst als Gehäuse ausgestaltet. Um sicherzustellen, daß der Benutzer mit dem aufgeheizten Dampfkessel nicht in Kontakt kommen kann, kommt ein Deckel zum Einsatz, an dem ein Tragegriff angeordnet ist, der thermisch vom Deckel getrennt ist.

Aufgabe der vorliegenden Erfindung ist es deshalb, ein Reinigungsgerät der eingangs genannten Art derart weiterzubilden, daß es eine verbesserte thermische Isolation des Dampfkessels aufweist und kostengünstig herstellbar ist.

Diese Aufgabe wird bei einem Reinigungsgerät der gattungsgemäßen Art erfindungsgemäß dadurch gelöst, daß das Wärmeisolationsteil eine starre Wandung aufweist und den Dampfkessel zumindest bereichsweise unter Ausbildung eines Zwischenraumes zwischen einer Wandung des Wärmeisolationsteils und dem Dampfkessel umgibt.

Es hat sich gezeigt, daß durch den Einsatz eines derartigen Wärmeisolationsteiles kostengünstig eine verbesserte thermische Isolation des Dampfkessels erzielt werden kann. Das Wärmeisolationsteil weist eine starre Wandung auf, die im Abstand zum Dampfkessel positioniert ist, so daß durch die Wandung des Wärmeisolationsteils einerseits und durch den Dampfkessel andererseits ein Zwischenraum definiert wird, in dem sich ein Luftpolster ausbildet, das eine sehr gute thermische Isolation des Dampfkessels gewährleistet. Die vom Dampfkessel durch Wärmeverluste an die Umgebung abgegebene Wärme wird zu einem überwiegenden Anteil über Konvektion und zu einem geringeren Anteil über Strahlung abgegeben. Durch den Einsatz des Wärmeisolationsteiles wird die über Konvektion erfolgende Wärmeabgabe stark vermindert, denn durch die Ausbildung des Zwischenraumes kann die den Dampfkessel umgebende Luft nicht frei zirkulieren.

Der Einsatz eines starr ausgebildeten Wärmeisolationsteiles führt außerdem zu einer vereinfachten und deshalb kostengünstigen Montage des Dampferzeugers.

Günstig ist es, wenn das Wärmeisolationsteil auf den Dampfkessel aufgesetzt ist. Der Dampfkessel bildet damit eine Halterung für das Wärmeisolationsteil, so daß zusätzliche Halteelemente innerhalb des Gehäuses für das Wärmeisolationsteil entfallen können. Außerdem wird dadurch sichergestellt, daß zumindest die - bezogen auf die Gebrauchslage des Reinigungsgerätes - obere Seite des Dampfkessels vom Wärmeisolationsteil überdeckt ist und sich somit in diesem oberen Bereich ein Luftpolster im Zwischenraum zwischen dem Wärmeisolationsteil und dem Dampfkessel ausbilden kann. Da die vom Dampfkessel erwärmte Luft nach oben steigt, wird durch den oberen Abschluß des Dampferzeugers in Form des Wärmeisolationsteiles eine sehr gute thermische Isolation sichergestellt.

Als besonders günstig hat es sich erwiesen, wenn das Wärmeisolationsteil haubenförmig ausgestaltet ist. Das Wärmeisolationsteil kann dann nicht nur eine Oberseite des Dampfkessels überdecken, sondern es kann den Dampfkessel auch seitlich übergreifen. Damit wird eine gesteigerte thermische Abschirmung erzielt.

Bei einer besonders bevorzugten Ausführungsform des erfindungsgemäßen Reinigungsgerätes weist das Wärmeisolationsteil eine Vielzahl von Zwischenwänden auf, die den Zwischenraum wabenartig unterteilen. Durch die wabenartige Unterteilung des Zwischenraumes bilden sich in diesem eine Vielzahl separater Luftpolster aus, die nur in sehr geringem Umfang miteinander in Strömungsverbindung stehen. Damit wird eine Zirkulation der Luft innerhalb des Zwischenraumes praktisch unterbunden. Es hat sich gezeigt, daß damit die thermische Isolation des Wärmeisolationsteiles zusätzlich verbessert werden kann.

Es kann beispielsweise vorgesehen sein, daß das Wärmeisolationsteil eine im Abstand zum Dampfkessel angeordnete Tragwand umfaßt, von deren dem Dampfkessel zugewandter Unterseite die Zwischenwände abstehen. Letztere können an der Tragwand gehalten sein, insbesondere kann vorgesehen sein, daß die Zwischenwände einstückig mit der Tragwand verbunden sind. In der Gebrauchslage des Reinigungsgerätes können die Zwischenwände im wesentlichen vertikal ausgerichtet sein, während die Tragwand praktisch horizontal angeordnet ist.

Besonders günstig ist es, wenn das Wärmeisolationsteil eine im Abstand zum Dampfkessel angeordnete Seitenwand umfaßt, die den Dampfkessel zumindest bereichsweise in Umfangsrichtung umgibt. Die Anordnung der Seitenwand im Abstand zum Dampfkessel ermöglicht die Ausbildung eines den Dampfkessel umgebenden Ringraumes, der zu einer verbesserten thermischen Isolation des Dampferzeugers führt. Besonders günstig ist es hierbei, wenn die Seitenwand in der Gebrauchslage des Reinigungsgerätes im wesentlichen vertikal ausgerichtet ist. Die Seitenwand kann einstückig mit der Tragwand verbunden sein.

Von besonderem Vorteil ist es, wenn das Wärmeisolationsteil als Kunststoffformteil ausgestaltet ist. Dadurch können die Herstellungskosten für den Dampferzeuger beträchtlich vermindert werden.

Vorzugsweise bildet das Wärmeisolationsteil einen Träger für elektrische Bauelemente, insbesondere für elektrische Schaltelemente, des Reinigungsgerätes aus. Das Wärmeisolationsteil dient somit nicht nur der thermischen Isolation des Dampfkessels, sondern es dient auch der Festlegung elektrischer Bauelemente, ohne daß zusätzliche Tragelemente innerhalb des Gehäuses vorgesehen sein müssen. Die Herstellungskosten des Reinigungsgerätes können dadurch zusätzlich vermindert werden.

Bei einer bevorzugten Ausführungsform des erfindungsgemäßen Reinigungsgerätes ist vorgesehen, daß das Reinigungsgerät eine Kabelaufrollvorrichtung umfaßt mit einer drehbaren Kabelrolle zum selbsttätigen Aufrollen eines elektrischen Anschlußkabels. Mittels derartiger Kabelaufrollvorrichtungen wird die Handhabung des Reinigungsgerätes vereinfacht, indem das elektrische Anschlußkabel des Reinigungsgerätes auf einfache Weise mittels einer zum Einsatz kommenden Aufrollfeder aufgerollt werden kann. Während des Betriebes des Reinigungsgerätes fließt über das Anschlußkabel ein beträchtlicher elektrischer Strom, der zu einer Eigenerwärmung der Kabelaufrollvorrichtung führt. Diese Eigenerwärmung hat allerdings beim erfindungsgemäßen Reinigungsgerät keine Beeinträchtigung der Gerätefunktion zur Folge, da die weitere Wärmequelle, nämlich der Dampferzeuger, durch den Einsatz des Wärmeisolationsteiles thermisch sehr gut isoliert ist.

Als günstig hat es sich erwiesen, wenn die Kabelaufrollvorrichtung unterhalb des Dampferzeugers angeordnet ist. Besonders vorteilhaft ist es, wenn die Kabelaufrollvorrichtung einer Bodenwand des Gehäuses des Reinigungsgerätes benachbart positioniert ist. Die Anordnung der Kabelaufrollvorrichtung unterhalb des Dampferzeugers stellt sicher, daß durch Wärmeverluste des Dampferzeugers erwärmte Umgebungsluft in die der Kabelaufrollvorrichtung abgewandte Richtung, nämlich nach oben, strömt und somit nicht zu einer zusätzlichen Erwärmung der Kabelaufrollvorrichtung führt.

Eine besonders geringe Bauhöhe des Reinigungsgerätes kann dadurch erzielt werden, daß die Drehachse der Kabelrolle in der Gebrauchslage des Reinigungsgerätes vertikal ausgerichtet ist. Die innerhalb des Gehäuses angeordnete Kabelaufrollvorrichtung ist im wesentlichen in Form eines Zylinders ausgestaltet, wobei die Zylinderachse durch die Drehachse der Kabelrolle vorgegeben ist. Der Zylinder ist hierbei verhältnismäßig flach ausgebildet, so daß sich trotz der Anordnung der Kabelaufrollvorrichtung unterhalb des Dampferzeugers eine geringe Bauhöhe für das erfindungsgemäße Reinigungsgerät ergibt.

Um eine Erwärmung der Kabelaufrollvorrichtung durch Wärmeverluste des Dampferzeugers besonders gering zu halten, ist es vorteilhaft, wenn zwischen dem Dampferzeuger und der Kabelaufrollvorrichtung eine Trennwand angeordnet ist. Die Trennwand bildet ein Strahlenschild aus, so daß vom Dampferzeuger ausgehende thermische Strahlung zu einem nicht unbeträchtlichen Anteil von der Trennwand reflektiert wird und dadurch die Erwärmung der Kabelaufrollvorrichtung vermindert wird.

Von besonderem Vorteil ist es, wenn die Trennwand zumindest eine Öffnung aufweist. Über eine derartige Öffnung kann sich innerhalb des Gehäuses eine von der Kabelaufrollvorrichtung ausgehende Luftströmung nach oben ausbilden. Damit kann von der Kabelaufrollvorrichtung erwärmte Luft aus dem Bereich der Kabelrolle nach oben abströmen. Hierbei ist es günstig, wenn das Gehäuse oberhalb der Trennwand Luftaustrittsöffnungen aufweist, so daß die erwärmte Luft nach außen abgegeben werden kann.

Bei einer bevorzugten Ausführungsform weist die Kabelrolle zwei im Abstand zueinander angeordnete Wangen auf, die zwischen sich das elektrische Anschlußkabel aufnehmen und die parallel zur Trennwand ausgerichtet sind. Durch eine derartige Anordnung kann eine besonders geringe Bauhöhe erzielt werden, wobei gleichzeitig die Montage des erfindungsgemäßen Reinigungsgerätes vereinfacht ist.

Die nachfolgende Beschreibung einer bevorzugten Ausführungsform der Erfindung dient im Zusammenhang mit der Zeichnung der näheren Erläuterung. Es zeigen:
- Figur 1:: eine schaubildliche Schnittdarstellung eines erfindungsgemäßen Reinigungsgerätes;
- Figur 2:: eine Ansicht schräg von oben auf einen beim erfindungsgemäßen Reinigungsgerät zum Einsatz kommenden Dampferzeuger;
- Figur 3:: eine Ansicht schräg von unten auf den Dampferzeuger mit angehobenem Wärmeisolationsteil und
- Figur 4:: eine Unteransicht auf den Dampferzeuger.

In der Zeichnung ist ein insgesamt mit dem Bezugszeichen 10 belegtes Reinigungsgerät dargestellt mit einem Gehäuse 12, das einen Innenraum 14 umgibt, in dem ein Dampferzeuger 16 mit einem Dampfkessel 18 und einem Wärmeisolationsteil in Form einer Isolierhaube 20 angeordnet sind. Der Dampfkessel 18 ist über an sich bekannte und deshalb in der Zeichnung nicht dargestellte elektrische Verbindungsleitungen mit einer innerhalb des Gehäuses 12 unterhalb des Dampferzeugers 16 angeordneten Kabelaufrollvorrichtung 22 verbunden, die eine innerhalb des Gehäuses 12 drehbar gelagerte Kabelrolle 24 aufweist zum selbsttätigen Aufwickeln eines an sich bekannten und deshalb in der Zeichnung nicht dargestellten elektrischen Anschlußkabels, das über eine Gehäuseöffnung 26 in den durch zwei im Abstand zueinander angeordnete Wangen 27, 29 begrenzten Bereich der Kabelrolle 24 eingeführt werden kann.

Zwischen dem Dampferzeuger 16 und der Kabelaufrollvorrichtung 22 erstreckt sich innerhalb des Innenraumes 14 parallel zu den Wangen 27, 29 und parallel zu einer Bodenwand 28 des Gehäuses 12 eine Trennwand 30, die eine Öffnung 32 aufweist. Über die Öffnung 32 steht innerhalb des Gehäuses 12 der Bereich der Kabelaufrollvorrichtung 22 mit dem den Dampferzeuger 16 umgebenden Bereich des Innenraumes 14 in Strömungsverbindung.

Das Reinigungsgerät 10 umfaßt außerdem eine an sich bekannte und deshalb zur Erzielung einer besseren Übersicht in der Zeichnung nicht dargestellte Dampfleitung, die mit dem Dampfkessel 18 in üblicher Weise in Strömungsverbindung steht und an deren freien Ende eine Reinigungsdüse befestigt werden kann, so daß innerhalb des Dampfkessels 18 erzeugter Dampf über die Dampfleitung und die Reinigungsdüse auf die zu reinigende Fläche, beispielsweise eine Hartfläche, vorzugsweise eine Bodenfläche, aufgebracht werden kann.

Wie insbesondere aus den Figuren 2, 3 und 4 deutlich wird, ist der Dampfkessel 18 zweiteilig ausgebildet und umfaßt ein Kesselunterteil 34 sowie ein Kesseloberteil 36, die über in der Zeichnung nicht dargestellte Schraubbolzen dampfdicht miteinander verschraubt sind. Die als starres Kunststofformteil einstückig ausgestaltete Isolierhaube 20 übergreift das Kesseloberteil 36 und umfaßt eine in der Gebrauchslage des Reinigungsgerätes 10 horizontal ausgerichtete Tragwand 38, von der eine das Kesseloberteil 36 in Umfangsrichtung umgebende und im Abstand zum Kesseloberteil 36 angeordnete Seitenwand 40 vertikal nach unten absteht. Zwischen der Seitenwand 40 und dem Dampfkessel 18 erstreckt sich somit ein unterseitig offener Ringraum 42.

Auch die Tragwand 38 ist im Abstand zum Dampfkessel 18 angeordnet, wobei von der dem Dampfkessel 18 zugewandten Unterseite 44 der Tragwand 38 eine Vielzahl von senkrecht zueinander ausgerichteter Zwischenwände 46 nach unten abstehen, die insgesamt eine wabenartige Struktur ausbilden mit einer Vielzahl von unterseitig offen Luftkammern 48, die jeweils durch Zwischenwände 46 voneinander getrennt sind. Dies wird insbesondere aus Figur 3 deutlich.

In ihrer Gesamtheit bilden die Luftkammern 48 einen Zwischenraum, der einerseits durch die Tragwand 38 und die Seitenwand 40 und andererseits durch das Kesseloberteil 36 des Dampfkessels 18 begrenzt ist und ein Luftpolster ausbildet zur thermischen Isolation des Dampfkessels 18. Innerhalb des Zwischenraumes kann sich aufgrund der Zwischenwände 46 keine zirkulierende Luftströmung ausbilden, und auch der Luftaustausch zwischen dem den Dampferzeuger 16 umgebenden Bereich des Innenraumes 14 und dem voranstehend genannten Zwischenraum ist sehr stark vermindert.

Der Dampferzeuger 16 zeichnet sich durch eine sehr gute thermische Isolation aus. Dies macht es möglich, innerhalb des Gehäuses 12 zusätzlich zum Dampferzeuger 16 eine weitere Wärmequelle zu positionieren in Form der Kabelaufrollvorrichtung 22. Diese unterliegt einer beträchtlichen Eigenerwärmung aufgrund des Stromes, der innerhalb der Kabelrolle 24 über das in der Zeichnung nicht dargestellte elektrische Anschlußkabel fließt. Hierbei ist zu beachten, daß das Anschlußkabel während des Betriebes des Reinigungsgerätes 10 meist nur zu einem Teil von der Kabelrolle abgewickelt wird. Ein Großteil der von der Kabelaufrollvorrichtung 22 erzeugten Wärme wird an die Umgebungsluft unterhalb der Trennwand 30 abgegeben, und die erwärmte Luft kann durch die Öffnung 32 hindurch in den Bereich oberhalb der Trennwand 30 strömen. Über an sich bekannte und deshalb in der Zeichnung nicht dargestellte Luftaustrittsöffnungen, die in das Gehäuse 12 eingeformt sind, kann die erwärmte Luft nach außen abgegeben werden, während Frischluft über in die Bodenwand 28 eingeformte Lufteintrittsöffnungen (nicht dargestellt) in das Gehäuse 12 eintreten kann.

Da die Kabelaufrollvorrichtung 22 unterhalb des Dampferzeugers angeordnet ist, unterliegt sie praktisch keiner merklichen Erwärmung durch den Dampferzeuger 16, denn durch Verlustwärme des Dampferzeugers 16 erwärmte Umgebungsluft strömt ebenfalls nach oben, also in die der Kabelaufrollvorrichtung 22 abgewandte Richtung. Eine zusätzliche Erwärmung der Kabelaufrollvorrichtung 22 durch die Verlustwärme des Dampferzeugers 16 wird somit vermieden.

## Patentansprüche

1. Reinigungsgerät mit einem Gehäuse (12), das einen Dampferzeuger (16) umgibt, wobei der Dampferzeuger (16) einen elektrisch beheizbaren Dampfkessel (18) umfaßt zur Erzeugung von Dampf, der auf eine zu reinigende Fläche aufbringbar ist, sowie ein Wärmeisolationsteil (20), das den Dampfkessel (18) zumindest bereichsweise umgibt, **dadurch gekennzeichnet, daß** das Wärmeisolationsteil (20) eine starre Wandung (38, 40) aufweist und den Dampfkessel (18) zumindest bereichsweise unter Ausbildung eines Zwischenraumes (42, 48) zwischen einer Wandung (38, 40) des Wärmeisolationsteiles (20) und dem Dampfkessel (18) umgibt.

2. Reinigungsgerät nach Anspruch 1, **dadurch gekennzeichnet, daß** das Wärmeisolationsteil (20) auf den Dampfkessel (18) aufgesetzt ist.

3. Reinigungsgerät nach Anspruch 1 oder 2, **dadurch gekennzeichnet, daß** das Wärmeisolationsteil (20) haubenförmig ausgestaltet ist.

4. Reinigungsgerät nach Anspruch 1, 2 oder 3, **dadurch gekennzeichnet, daß** das Wärmeisolationsteil (20) eine Vielzahl von Zwischenwänden (46) aufweist, die den Zwischenraum wabenartig unterteilen.

5. Reinigungsgerät nach Anspruch 4, **dadurch gekennzeichnet, daß** das Wärmeisolationsteil (20) eine im Abstand zum Dampfkessel (18) angeordnete Tragwand (38) umfaßt, von deren dem Dampfkessel (18) zugewandter Unterseite (44) die Zwischenwände (46) abstehen.

6. Reinigungsgerät nach einem der voranstehenden Ansprüche, **dadurch gekennzeichnet, daß** das Wärmeisolationsteil (20) eine im Abstand zum Dampfkessel (18) angeordnete Seitenwand (40) umfaßt, die den Dampfkessel (18) zumindest bereichsweise in Umfangsrichtung umgibt.

7. Reinigungsgerät nach einem der voranstehenden Ansprüche, **dadurch gekennzeichnet, daß** das Wärmeisolationsteil (20) einen Träger für elektrische Bauelemente, insbesondere für elektrische Schaltelemente, des Reinigungsgerätes (10) ausbildet.

8. Reinigungsgerät nach einem der voranstehenden Ansprüche, **dadurch gekennzeichnet, daß** das Wärmeisolationsteil (20) als Kunststofformteil ausgestaltet ist.

9. Reinigungsgerät nach einem der voranstehenden Ansprüche, **dadurch gekennzeichnet, daß** das Reinigungsgerät (10) eine Kabelaufrollvorrichtung (22) umfaßt mit einer drehbaren Kabelrolle (24) zum selbsttätigen Aufrollen eines elektrischen Anschlußkabels.

10. Reinigungsgerät nach Anspruch 9, **dadurch gekennzeichnet, daß** die Kabelaufrollvorrichtung (22) unterhalb des Dampferzeugers (16) angeordnet ist.

11. Reinigungsgerät nach Anspruch 9 oder 10, **dadurch gekennzeichnet, daß** die Drehachse der Kabelrolle (24) in der Gebrauchslage der Reinigungsgerätes (10) vertikal ausgerichtet ist.

12. Reinigungsgerät nach Anspruch 9, 10 oder 11, **dadurch gekennzeichnet, daß** zwischen dem Dampferzeuger (16) und der Kabelaufrollvorrichtung (22) eine Trennwand (30) angeordnet ist.

13. Reinigungsgerät nach Anspruch 12, **dadurch gekennzeichnet, daß** die Trennwand (30) zumindest eine Öffnung (32) aufweist.

14. Reinigungsgerät nach Anspruch 12 oder 13, **dadurch gekennzeichnet, daß** die Kabelrolle (24) zwei im Abstand zueinander angeordnete Wangen umfaßt, die zwischen sich das elektrische Anschlußkabel aufnehmen und parallel zur Trennwand (30) ausgerichtet sind.

## Claims

1. A cleaning appliance comprising a housing (12) which surrounds a steam generator (16), the steam generator (16) comprising an electrically heatable steam boiler (18) for generating steam which may be applied to a surface to be cleaned, and a heat insulation part (20) which surrounds the steam boiler (18) at least in areas, **characterised in that** the heat insulation part (20) has a rigid wall (38, 40) and surrounds the steam boiler (18) at least in areas, forming an intermediate space (42, 48) between a wall (38, 40) of the heat insulation part (20) and the steam boiler (18).

2. A cleaning appliance according to Claim 1, **characterised in that** the heat insulation part (20) is mounted on top of the steam boiler (18).

3. A cleaning appliance according to Claim 1 or 2, **characterised in that** the heat insulation part (20) is formed so as to be hood-shaped.

4. A cleaning appliance according to Claim 1, 2 or 3, **characterised in that** the heat insulation part (20) has a plurality of partitions (46) which subdivide the intermediate space in the manner of a honeycomb.

5. A cleaning appliance according to Claim 4, **characterised in that** the heat insulation part (20) comprises a supporting wall (38) disposed so as to be spaced from the steam boiler (18), from whose underside (44), directed towards the steam boiler (18), the partitions (46) project.

6. A cleaning appliance according to one of the preceding claims, **characterised in that** the heat insulation part (20) comprises a side wall (40) disposed so as to be spaced from the steam boiler (18), which side wall surrounds the steam boiler (18) at least in areas in the peripheral direction.

7. A cleaning appliance according to one of the preceding claims, **characterised in that** the heat insulation part (20) forms a support for electrical components, particularly for electrical switching elements, of the cleaning appliance (10).

8. A cleaning appliance according to one of the preceding claims, **characterised in that** the heat insulation part (20) is formed as a plastics material moulding.

9. A cleaning appliance according to one of the preceding claims, **characterised in that** the cleaning appliance (10) comprises a cable reeling device (22) with a rotatable cable reel (24) for automatically reeling up an electrical connection cable.

10. A cleaning appliance according to Claim 9, **characterised in that** the cable reeling device (22) is disposed underneath the steam generator (16).

11. A cleaning appliance according to Claim 9 or 10, **characterised in that** the axis of rotation of the cable reel (24) in the use position of the cleaning appliance (10) is oriented vertically.

12. A cleaning appliance according to Claim 9, 10 or 11, **characterised in that** a dividing wall (30) is disposed between the steam generator (16) and the cable reeling device (22).

13. A cleaning appliance according to Claim 12, **characterised in that** the dividing wall (30) has at least one opening (32).

14. A cleaning appliance according to Claim 12 or 13, **characterised in that** the cable reel (24) comprises two side walls disposed so as to be spaced from one another, which accommodate the electrical connection cable between them and are oriented parallel to the dividing wall (30).

## Revendications

1. Appareil de nettoyage comportant un boîtier (12) qui entoure un générateur de vapeur (16), le générateur de vapeur (16) comportant une chaudière à vapeur (18) pouvant être chauffée par des moyens électriques afin de générer de la vapeur qui peut être appliquée sur une surface à nettoyer, ainsi qu'une pièce d'isolation thermique (20) qui entoure la chaudière à vapeur (18) au moins par portions, **caractérisé en ce que** la pièce d'isolation thermique (20) comporte une paroi rigide (38, 40) et entoure la chaudière à vapeur (18) au moins par portions en ménageant un espace intermédiaire (42, 48) entre une paroi (38, 40) de la pièce d'isolation thermique (20) et la chaudière à vapeur (18).

2. Appareil de nettoyage selon la revendication 1, **caractérisé en ce que** la pièce d'isolation thermique (20) est montée sur la chaudière à vapeur (18).

3. Appareil de nettoyage selon la revendication 1 ou 2, **caractérisé en ce que** la pièce d'isolation thermique (20) a la forme d'un capot.

4. Appareil de nettoyage selon la revendication 1, 2 ou 3, **caractérisé en ce que** la pièce d'isolation thermique (20) comporte une pluralité de parois intermédiaires (46) qui divisent l'espace intermédiaire de façon alvéolaire.

5. Appareil de nettoyage selon la revendication 4, **caractérisé en ce que** la pièce d'isolation thermique (20) comporte une paroi porteuse (38) qui est placée à distance de la chaudière à vapeur (18), et de la partie inférieure (44) de laquelle, dirigée vers la chaudière à vapeur (18), saillent les parois intermédiaires (46).

6. Appareil de nettoyage selon l'une des revendications précédentes, **caractérisé en ce que** la pièce d'isolation thermique (20) comporte une paroi latérale (40) qui est placée à distance de la chaudière à vapeur (18), et qui entoure la chaudière à vapeur (18) au moins par portions dans une direction circonférentielle.

7. Appareil de nettoyage selon l'une des revendications précédentes, **caractérisé en ce que** la pièce d'isolation thermique (20) forme un support destiné à des composants électriques, notamment des éléments de commutation électrique, de l'appareil de nettoyage (10).

8. Appareil de nettoyage selon l'une des revendications précédentes, **caractérisé en ce que** la pièce d'isolation thermique (20) est conformée en une pièce de matière plastique moulée.

9. Appareil de nettoyage selon l'une des revendications précédentes, **caractérisé en ce que** l'appareil de nettoyage (10) comporte un dispositif d'enroulement de câble (22) comportant un rouleau de câble rotatif (24) pour l'enroulement automatique d'un câble de raccordement électrique.

10. Appareil de nettoyage selon la revendication 9, **caractérisé en ce que** le dispositif d'enroulement de câble (22) est disposé au-dessous du générateur de vapeur (16).

11. Appareil de nettoyage selon la revendication 9 ou 10, **caractérisé en ce que** l'axe de rotation du rouleau de câble (24) est orienté verticalement dans la position d'utilisation de l'appareil de nettoyage (10).

12. Appareil de nettoyage selon la revendication 9, 10 ou 11, **caractérisé en ce qu'**une paroi de séparation (30) est agencée entre le générateur de vapeur (16) et le dispositif d'enroulement de câble (22).

13. Appareil de nettoyage selon la revendication 12, **caractérisé en ce que** la paroi de séparation (30) comporte au moins une ouverture (32).

14. Appareil de nettoyage selon la revendication 12 ou 13, **caractérisé en ce que** le rouleau de câble (24) comporte deux joues distantes l'une de l'autre, qui sont orientées parallèlement à la paroi de séparation (30) et qui reçoivent entre elles le câble de raccordement électrique.
